# EUROPÄISCHE PATENTSCHRIFT

(11) **EP 1 311 730 B1**
(45) Veröffentlichungstag und Bekanntmachung des Hinweises auf die Patenterteilung: **10.10.2007**
(21) Anmeldenummer: 00951179.1
(22) Anmeldetag: 22.08.2000
(51) Int. Cl.: E03D 9/03

(54) **VERFAHREN UND VORRICHTUNG ZUR DOSIERUNG VON WIRKSTOFF IM SPÜLWASSER VON SANITÄRANLAGEN**
METHOD AND DEVICE FOR DOSING AN ACTIVE INGREDIENT IN THE FLUSHING WATER OF SANITARY INSTALLATIONS
PROCEDE ET DISPOSITIF POUR DOSER UN AGENT ACTIF DANS DE L'EAU DE CHASSE D'INSTALLATIONS SANITAIRES

(43) Veröffentlichungstag der Anmeldung: 21.05.2003
(73) Patentinhaber: HTS International Trading AG, 6340 Baar (CH)
(72) Erfinder: STUDER, Hans-Jörg, CH-8335 Hittnau (CH); EHRENSPERGER, Markus, CH-8442 Hettlingen (CH)
(74) Vertreter: Frauenknecht, Alois J.
(86) Internationale Anmeldenummer: PCT/CH2000/000445
(87) Internationale Veröffentlichungsnummer: WO 2002/016705

(56) Entgegenhaltungen:
- EP-A- 0 399 917
- DE-A- 1 609 279
- US-A- 1 178 912
- US-A- 4 916 760

## Beschreibung

Die vorliegende Erfindung bezieht sich auf ein Verfahren nach dem Oberbegriff des Anspruchs 1 und eine Vorrichtung nach Anspruch 3.

Zur Desinfektion und Deodorierung in sanitären Anlagen sind zahlreiche Möglichkeiten bekannt bzw. wurden vorgeschlagen, welche u.a. elektrische Pumpen und elektronische Mittel (EP -A1- 0 579 581) vorsehen.

Ein rein fluid-mechanisches Verfahren nach dem Oberbegriff des Patentanspruchs ist aus der US -A- 1 178 912 bekannt. Hier setzt eine sehr einfach aufgebaute Vorrichtung einen Wirkstoff über eine rechtwinklig zur Spülleitung angeschlossene Verbindungsleitung dem letzten ausfliessenden Spülwassers zu. Dabei wird über einen Siphon verdünnter Wirkstoff aus einem tassenförmigen Behälter nachgesogen, der nach Art einer Vogeltränke aus einem Reservoir gespeist ist. Die Vogeltränke beginnt bereits während des Ausfliessens des Spülwassers Wirkstoff nachzuspeisen und füllt den tassenförmigen Behälter innerhalb eines kurzen Zeitintervalls. Die nötige Verdünnung erfährt der Wirkstoff über die Verbindungsleitung durch während eines Spülvorgangs in den Behälter zurückfliessendes Wasser. Diese Verdünnung ist daher abhängig von der Menge des Wassers und damit vom Wasserdruck in der Spülleitung. Um unterschiedliche Versorgungsdrucke zu berücksichtigen ist in der Verbindungsleitung ein als Drossel wirkender Absperrhahn vorgesehen.

Nachteilig bei dieser Anordnung ist das Fehlen einer Sicherheitsvorrichtung, welche bei einem Überdruck, beispielsweise durch einen behinderten ordentlichen Abfluss des Spülwassers einen Ausfluss über die Vorrichtung verhindert. Wird dagegen das System, wie im Ausführungsbeispiel gezeichnet, geschlossen ausgeführt, d.h. ist der Raum oberhalb des tassenförmigen Behälters nicht mit der Atmosphäre verbunden, so entstehen unzulässige Druckschwankungen, welche eine Dosierung des Wirkstoffs beeinträchtigen, wenn nicht gar verunmöglichen.

Zudem ist die Verdünnung des Wirkstoffs von den Druckschwankungen des Spülwassers abhängig; die Menge Wasser, die in den tassenförmigen Behälter zurückfliesst, ist grundsätzlich nicht konstant. Durch das rasche Nachfliessen von Wirkstoff wird bei kurzzeitig wiederholter Benutzung der Toilette, insbesondere in Pissoirs relativ viel Wirkstoff verbraucht.

Es ist daher Aufgabe der vorliegenden Erfindung eine Vorrichtung zu schaffen, die ein hohes Mass an Effizienz und Betriebssicherheit erreicht und eine reproduzierende Menge Wirkstoff dosiert, unabhängig von Druckschwankungen und unabhängig vom Füllstand des Wirkstoffs im Reservoir.

Die Dosiermenge soll optimal sein, d.h. der Wirkstoff muss unerwünschte Ablagerungen, insbesondere solche aus Kalk, verhindern und zudem als dezentes Deodorant wirken. Ein Austausch des Vorratsbehälters soll auch bei einer häufig benutzten Toilette oder einem Pissoir in öffentlichen Anlagen nur in mehrmonatigen Abständen erforderlich sein. Bei einer kurzzeitig wiederholten Benutzung der Sanitäranlage soll sich das verbrauchte Wirkstoffvolumen nicht unnötig erhöhen.

Der zu verwendende flüssige Wirkstoff soll daher frei wählbar sein, dies bedeutet er kann benetzend, ölhaltig oder hochviskos, sein, in jedem Fall muss er in der Vorrichtung eine reproduzierende Dosierung erfahren.

Diese Aufgabe wird verfahrensgemäss durch die Merkmale des Patentanspruchs 1 gelöst.

Die mit den Merkmalen des Anspruchs 1 erzielbare Dosierung kann reproduzierbar in der Genauigkeit eines einzelnen Flüssigkeitstopfens erfolgen und lässt sich empirisch zeitlich derart einstellen bzw. ausgestalten, dass bei kurzzeitig wiederholter Benutzung der Sanitäranlage nur ein Minimum an Wirkstoff verbraucht wird.

Eine zur Durchführung des Verfahrens geeignete Vorrichtung ist durch die Merkmale des Anspruchs 3 charakterisiert.

Erfindungsgemäss erfolgt eine sehr präzise Dosierung des flüssigen Wirkstoffs und dessen innige Vermischung mit dem über den Siphon von der Spülleitung herkommenden Wasser, bereits im unteren Teil des Dosierraums.

In nachfolgenden abhängigen Ansprüchen sind bevorzugte Weiterbildungen des Erfindungsgegenstandes beschrieben.

Die nach Anspruch 2 erfolgende tangentiale Einleitung des Wassers bewirkt dessen Verwirbelung und damit dessen Vermischung mit dem Wirkstoff.

Die Ausgestaltung nach Anspruch 4 ist die bevorzugte praktische Ausgestaltung der Lehre nach Anspruch 2.

Eine Verjüngung des Querschnitts des Durchlasses gemäss Anspruch 5 dient der Druckerhöhung und verbessert die Vermischung im Dosierraum.

Ein leicht auswechselbarer Einbau der Dosiernadel entsprechend Anspruch 6 erlaubt deren Reinigung oder Austausch im Falle von Verkrustungen oder der Kristallisation des Wirkstoffs.

Die Dimensionierungsangaben, Anspruch 7, stellen Richtwerte für die Dosiernadel dar und erlauben diese an die Viskosität des Wirkstoffs anzupassen.

Die Ausgestaltung des unteren Endes der Dosiernadel gemäss Anspruch 8 ist auch für benetzende Flüssigkeiten günstig und gewährleistet eine reproduzierende Dosierung.

Der zweiteilige Aufbau des Siphons nach Anspruch 9 erlaubt die einfache und vollständige Reinigung der Mischkammer, beispielsweise auch in einer Abwaschmaschine.

Die in Anspruch 10 angegebene Überlaufsicherung ist vor allem bei hohen Druckschwankungen im Leitungsnetz zweckmässig und ist im einfachsten Fall als Schwimmerventil ausgebildet.

Die nachfolgenden Figuren stellen eine bevorzugte Ausführung einer erfindungsgemässen Vorrichtung dar und zeigen praktische Anwendungsbeispiele.

Es zeigen:
- Fig. 1: eine Vorrichtung mit abgenommenem Deckel in einer Draufsicht,
- Fig. 2: die Vorrichtung Fig. 1 in einer Seitenansicht,
- Fig. 3: die Vorrichtung nach Fig. 1 und 2, eingebaut in drei verschiedenartig installierten Pissoirs,
- Fig. 4: die Vorrichtung nach Fig. 1 und 2 eingebaut in drei verschiedenartig installierten Toiletten,
- Fig. 5: eine Schnittdarstellung durch eine erfindungsgemässe Vorrichtung,
- Fig. 6: das untere Teil der Vorrichtung nach Fig. 5 mit seinem Dosierraum und dem daneben befindlichen Siphon,
- Fig. 7a bis 7c: charakteristische Füllzustände:
den ordentlichen Füllvorgang in Fig. 7a, einzig mit Wirkstoff; den Füllvorgang mit Wirkstoff und nachfliessendem Wasser Fig. 7b und den Füllvorgang bei einer kurzzeitig hintereinander folgenden Auslösung des Spülvorgangs in Fig. 7c.

In Figur 1 ist eine Vorrichtung zur Zuführung von Wirkstoff in sanitären Anlagen mit 100 bezeichnet. Daneben befindet sich dieselbe Vorrichtung in einer Seitenansicht dargestellt, wobei die funktionsgerechte Einbaulage L = lotrecht eingetragen ist.

In beiden Figuren ist, bei abgenommenem Gehäusedeckel, ein Vorratsbehälter 2 ersichtlich, der mit seinem Flaschenhals 6 in eine Mischkammer 3 ragt. Die Mischkammer 3 ist durch einen abnehmbaren Deckel 3' dicht verschlossen. Unterhalb der Vorrichtung 100 ist an einem Absenkteil 12 ein Anschluss-Stutzen 4 zu sehen, welcher für den Anschluss einer Verbindungsleitung zu einer sanitären Anlage vorgesehen ist.

Die vorgenannten Teile sind auf einer Grundplatte 8 mit einem Auflager 9 und seitlichen Klemmbacken 10 versehen; im oberen Teil der Grundplatte 8 befinden sich zwei Durchbrüche 11, die der Befestigung der Vorrichtung 100 auf einer Wand dienen.

In den drei nebeneinander gezeichneten Darstellungen der Fig. 3 sind je ein notorisch bekanntes, an einer Wand W befestigtes Pissoir 60 gezeigt, welches mit einer Zuführung 1 für Spülwasser und eine Vorrichtung 100 (ein Dosiergerät), mit einem Vorratsbehälter 2 für eine geeignete Flüssigkeit versehen ist.

Die erste Darstellung der Fig. 3 zeigt, wie die Wirkstoff-Flüssigkeit, nach einem Spülkasten 50 durch eine Stichleitung 5 der Zuführung 1 beigemengt wird; die zweite Darstellung weist anstelle des Spülkastens ein übliches, automatisches Spülventil 80 auf. Nach der dritten Zeichnung wird die Flüssigkeit über den Spülkasten in die Zuführung 1 eingeleitet, während die Auslösung des Spülvorganges manuell über eine Spültaste 90 erfolgt.

In analoger Weise ist die Fig. 4 gezeichnet, in Verbindung mit einer ebenfalls üblichen Klosettschüssel 70; wiederum dienen die Stichleitungen 5 dem Einleiten der Flüssigkeit.

Die Fig. 3 und Fig. 4 zeigen beispielhaft die universelle Einsatzmöglichkeit des Erfindungsgegenstandes.

In Fig. 5 ist in einer vergrösserten Schnittdarstellung die Zuordnung der einzelnen Elemente der Vorrichtung 100 zu sehen. Auf dem über Kopf angeordneten Vorratsbehälter 2 ist auf dessen Flaschenhals 6, auf das äussere Gewinde 6' eine Verschlusskappe 7 mit einem Dosierstutzen aufgeschraubt. Die Verschlusskappe 7 ist in die vertiefte, zentrale Öffnung eines Deckels 3' eingesetzt. Im Dosierstutzen der Verschlusskappe 7 ist eine Dosiernadel 13 eingesetzt, welche einen eigenen Flüssigkeits-Durchlass 14 für den im Vorratsbehälter 2 gelagerten Wirkstoff A besitzt. Auf einer Seite weist die an sich zylindrische Dosiernadel 13 eine nach oben sich verjüngende Anfräsung 15 auf, welche in eine Einkerbung 16 übergeht und dem Luftdurchlass in den Vorratsbehälter 2 dient. Die untere Ausflussöffnung 14u mündet in einer zylindrische Ausnehmung 17, welche sich ihrerseits in einer flächigen Anschrägung 18 befindet. Der Dosierstutzen der Verschlusskappe 7 ist im Deckel 3' durch eine Klemmdichtung 19 flüssigkeitsdicht gehalten.

Die Dosiernadel 13 ragt mit ihrer Anschrägung 18 in einen abgesenkten Dosierraum 27, welcher seitlich über einen Durchlass 28 mit einem Siphon 25 verbunden ist.

Der Siphon 25 seinerseits besitzt Seitenränder 26 und ist durch einen abnehmbaren Deckel 24 abgeschlossen und kann daher ggf. leicht gereinigt werden.

Der Siphon 25 mündet linksseitig in einem geradlinigen Siphonausgang 4', an dessen Ende ein Dichtungsring (O-Ring) 4" angeordnet ist und auf dem der Anschluss-Stutzen 4 (Fig. 2) aufgeschoben wird.

Im weiteren befindet sich in der Mischkammer 3 ein Schwimmer 21 mit einer Dichtscheibe 33 und einem zentralen Führungszapfen. Der Schwimmer 21 liegt im normalen Betriebszustand auf Stützleisten 22 auf und wird bei einem zu hohen Füllstand - beispielsweise aufgrund eines zu hohen Drucks - auf einen Ventilsitz 20 gepresst und verschliesst eine im Deckel 3 vorhandene Bohrung 23 dicht.

Auf die derart gebildete Überlaufsicherung kann in Fällen mit sicheren Druckverhältnissen in der Sanitäranlage verzichtet werden.

Die Bohrung 23 dient dem Luftaustausch während des Dosierungsvorganges; dieser ist unabhängig von Schwankungen des Luftdrucks.

Seitlich an der Mischkammer 3 stehen unten Befestigungsnocken 32 hervor, welche der Befestigung im Auflager 9, Fig. 1, dienen.

In Fig. 6 sind weitere Einzelheiten der Ausgestaltung des unteren Teils der Mischkammer 3 ersichtlich, dabei erscheinen die einzelnen Bestandteile gegenüber der realisierten Lösung aus zeichnerischen Gründen verkürzt.

Bei abgenommenem Siphondeckel 24 erkennt man die Ausflussbohrung 31, die Bestandteil des Siphonausgangs 4' ist. Ebenfalls ist der Durchlass 28 vom Siphon 25 zum Dosierraum 27 ersichtlich.- Der tangential ausgestaltete Durchlass 28 bewirkt beim Einströmen von Wasser, in Pfeilrichtung mit H₂O bezeichnet, eine optimale Vermengung mit dem im Dosierraum 27 vorhanden Wirkstoff. Beim Entleeren in Gegenrichtung, mit (H₂O)ₛ bezeichnet, bewirkt die Form des Durchlasses 28 eine Erhöhung des Unterdrucks im Dosierraum 27, so dass dieser vollständig entleert wird.

Die Fig. 7a bis 7b stellen in überzeichneter Weise den Füllvorgang in drei charakteristischen Stadien dar:

Fig. 7a zeigt wie der Dosierraum 27 tropfenweise über den Flüssigkeits-Durchlass 14 mit Wirkstoff A gefüllt wird. Dabei strömt Luft über die Bohrung 23 im Deckel 3', vgl. Fig. 5, in den Mischbehälter 3 und so lange über den Luftnachfluss 15', bis der Dosierraum gefüllt ist, d.i. bis im Luftnachfluss 15' der Wirkstoff A ein Nachströmen von Luft verhindert.- In der Darstellung Fig. 7a sind oberhalb der Einkerbung 16 zwei Blasen B eingezeichnet; sie stellen das Ende der Dosierung auf dem vorgegebenen Niveau Nₒ dar. Die Dosierung erfolgt somit volumetrisch mit hoher Reproduzierbarkeit und ist unabhängig vom Atmosphärendruck.

Diese als Normalfall zu bezeichnende Dosierung erfolgt dann, wenn zwischen den einzelnen Spülvorgängen grössere Zeitintervalle liegen, d.h. in praxi etwa 10 Minuten.

Sobald nach der Dosierung ein Spülvorgang ausgelöst wird entsteht die Situation nach Fig. 7b, d.h. das über die Verbindungsleitung 5 und den Anschluss-Stutzen 4, Fig. 4 einfliessende Wasser vermengt sich mit dem Wirkstoff A zur Lösung (H₂O)ₛ auf dem Niveau N₁. Die Verdünnung des Wirkstoffs A lässt sich mit an sich bekannten Mitteln durch eine Einstellung des Drucks des rückfliessenden Wassers und damit des Niveaus N₁ vorbestimmen.

Erfolgt der Spülvorgang vorzeitig, d.h. der Wirkstoff A konnte den Dosierraum 27 nicht füllen, so entsteht eine teilweise Füllung, lediglich mit Wasser, wie die Fig. 7c zeigt. Das Niveau N₂ des Wassers ist um die Füllmenge des Dosierraums 27 niedriger.

Die aufgezeigte, vom Intervall der Spülvorgänge abhängige Dosierung ist sehr zweckmässig und umweltschonend. Es ist offensichtlich, dass bei unmittelbar aufeinanderfolgenden Spülvorgängen kein Reinigungsbedarf besteht, dass bei kurz aufeinander folgenden ein meist geringer und bei längeren Unterbrüchen ein grosser Reinigungsbedarf besteht.

Die relativ grosse Mischkammer 3 verhindert auch bei Druckschwankungen und Überdrucken im Wasserleitungsnetz einen Ausfluss von Wasser über die Bohrung 23, Fig. 5. Sollte aber beispielsweise durch eine Fehlmanipulation oder durch Vandalen ein Ventil oder dgl. geöffnet werden, so tritt der Schwimmer 21 gemäss Fig. 5 in Aktion und verhindert eine Überschwemmung, indem dieser mit seiner oberen Dichtscheibe 33 die Mischkammer 3 abdichtet.

Der Erfindungsgegenstand zeichnet sich durch seine Einfachheit und Betriebssicherheit aus und ist bei mit einem Vorratsvolumen von 0.5 1 auch bei intensiver Nutzung in öffentlichen Toiletten während mindestens drei Monaten funktionsfähig.

Die intensive Mischung von Wasser und Wirkstoff lässt auch den Einsatz von Emulsionen zu, da diese beim Einfliessen des Wassers verwirbelt und damit nochmals emulgiert werden.

### Bezeichnungsliste

- 1: Zuführung für Spülwasser
- 2: Vorratsbehälter (Flasche)
- 3: Mischkammer
- 3': Deckel von 3 mit zentraler Vertiefung
- 4: Ausgang (Anschluss-Stutzen)
- 4': Siphonausgang
- 4": Dichtung (0-Ring) an 4'
- 5: Leitung / Stichleitung; Verbindungsleitung
- 6: Flaschenhals
- 6': Gewinde an 6
- 7: Verschlusskappe mit Dosierstutzen
- 8: Grundplatte (Gehäuse)
- 9: Auflager
- 10: Klemmbacken
- 11: Befestigungsdurchbrüche
- 12: Absenkteil in 3
- 13: Dosiernadel
- 14: Flüssigkeits-Durchlass (Wirkstoff)
- 14u: untere Ausflussöffnung von 14
- 15: Anfräsung
- 15': Öffnung für Luftnachfluss
- 16: Einkerbung (Luftdurchlass)
- 17: Zylindrische Ausnehmung
- 18: Anschrägung
- 19: Klemmdichtung
- 20: Ventilsitz
- 21: Schwimmer
- 22: Stützleisten
- 23: Bohrung (Luft)
- 24: Siphondeckel
- 25: Siphon (Durchlass)
- 26: Seitenränder zu 25
- 27: Dosierraum
- 28: Durchlass zu 27
- 29: Stützrippen
- 30: Seitenführung für 21
- 31: Ausflussbohrung
- 32: Befestigungsnocken
- 33: Dichtungsscheibe auf 21
- 34: Führungszapfen

- 50: Spülkasten
- 60: Pissoir
- 70: Klosettschüssel
- 80: Spülventil (automatisch)
- 90: Spültaste (Ventil)
- 100: Vorrichtung / Dosiergerät

- A: Wirkstoff (activ agent)
- B: Blasen (Luft)
- H₂O: in die Vorrichtung einfliessendes Spülwasser (Rückstau)
- (H₂O)ₛ: aus der Vorrichtung fliessende Lösung (H₂O mit Wirkstoff vermengt)
- L: Einbaulage (lotrecht)
- N₀: Niveau Wirkstoff A
- N₁: Niveau (H₂O)ₛ
- N₂: Niveau H₂O
- W: Wand

## Patentansprüche

1. Verfahren zum Einführen eines reinigenden, desinfizierenden und/oder desodorierenden Wirkstoffs in sanitäre Anlagen, insbesondere in das Spülwasser von Sanitärapparaten, wie Pissoirs oder Wasserklosetts, wobei der Wirkstoff, bei bereits reduziertem Wasserdruck, mit dem einlaufenden Spülwasser vermengt wird, wobei ein oben geschlossener Vorratsbehälter für den Wirkstoff vorgesehen ist, dessen untere Ausflussöffnung in eine Mischkammer eintaucht, die oberseitig mit der Atmosphäre verbunden und die unterseitig durch einen Siphon entleer- und füllbar ist und wobei der Ausgang des Siphons über eine Leitung mit der Wasserzuführung der sanitären Anlage in Wirkverbindung steht, **dadurch gekennzeichnet, dass** der Wirkstoff tropfenweise in einen gegenüber dem Boden der übrigen Mischkammer abgesenkten Dosierraum zugeführt wird, der eine seitliche Öffnung aufweist und dass durch nachfliessenden Wirkstoff und/oder durch das über die Druckleitung und den Siphon einfliessende Wasser zuerst das Tropfen abgebende Teil der unteren Ausflussöffnung und anschliessend eine höher gelegene, dem Nachfliessen von Luft in den Behälter dienende Öffnung verschlossen werden, wobei sich eine definierte Menge Wirkstoff mit dem über den Siphon in die Mischkammer während des Spülvorgangs einfliessenden Wasser vermischt und anschliessend über dieses bei reduziertem Druck der Spülwasserleitung und einem Unterdruck im Siphon entleert und in die Spülwasserleitung fliesst.

2. Verfahren nach Anspruch 1, **dadurch gekennzeichnet, dass** das einfliessende Wasser tangential zu Innenwand über einen verengten Durchlass zugeführt wird.

3. Vorrichtung zur Durchführung des Verfahrens nach Anspruch 1 oder 2, zum Einführen eines reinigenden, desinfizierenden und/oder desodorierenden Wirkstoffs in sanitäre Anlagen, insbesondere in das Spülwasser von Sanitärapparaten, wie Pissoirs (60) oder Wasserklosetts (70), wobei der Wirkstoff (A), bei bereits reduziertem Wasserdruck, mit dem einlaufenden Spülwasser vermengt wird, wobei ein oben geschlossener Vorratsbehälter (2) für den Wirkstoff vorgesehen ist, dessen untere Ausflussöffnung in eine Mischkammer (3) eintaucht, die oberseitig mit der Atmosphäre verbunden und die unterseitig durch einen Siphon (25) entleer- und füllbar ist und wobei der Ausgang des Siphons über eine Leitung mit der Wasserzuführung der sanitären Anlage in Wirkverbindung steht, **dadurch gekennzeichnet, dass** eine Dosiernadel (13) vorgesehen ist, welche in axialer Richtung einen Flüssigkeits-Durchlass (14) aufweist, der mit dem Vorratsbehälter (2) verbunden ist, dass die untere Ausflussöffnung (14u) der Dosiernadel (13) in einem abgesenkten Dosierraum (27) mündet und dass eine getrennte Öffnung (15') für das Nachfliessen von Luft in den Vorratsbehälter (2) vorgesehen ist, die in den Dosierraum (27) ragt und oberseitig verjüngt ist, so dass sich der Dosierraum (27) tropfenweise füllt, bis die Öffnung (15') durch das Niveau (N₀) der Flüssigkeit (A; H₂O) ein Nachströmen von Luft in den Vorratsbehälter (2) stoppt.

4. Vorrichtung nach Anspruch 3, **dadurch gekennzeichnet, dass** der Siphon (25) in einem tangential im Dosierraum (27) vorhandenen Durchlass (28) mündet.

5. Vorrichtung nach Anspruch 4, **dadurch gekennzeichnet, dass** der Querschnitt des Durchlasses (28) gegenüber dem Querschnitt des Siphons (25) verjüngt ist.

6. Vorrichtung nach Anspruch 3, **dadurch gekennzeichnet, dass** die Dosiernadel (13) in den Flaschenhals des Deckels (3') des Vorratsbehälters (2) einschiebbar ist.

7. Vorrichtung nach Anspruch 3 oder 5, **dadurch gekennzeichnet, dass** die Dosiernadel (13) einen Flüssigkeits-Durchlass von weniger als 0,8 mm Durchmessser aufweist und dass der oberseitige Luftdurchlass eine Einkerbung von weniger als 1,0 mm Tiefe ist.

8. Vorrichtung nach Anspruch 7, **dadurch gekennzeichnet, dass** am unteren Ende der Dosiernadel (13) eine Anschrägung (18) vorgesehen ist, welche in die Dosierkammer (27) eintaucht und dass die Öffnung (15) für den Luftdurchlass zur höchsten Stelle der Anschrägung (18) führt.

9. Vorrichtung nach Anspruch 3, **dadurch gekennzeichnet, dass** der Siphon (25) zweiteilig und demontierbar ausgestaltet ist.

10. Vorrichtung nach Anspruch 3, **dadurch gekennzeichnet, dass** in der Mischkammer (3) eine Überlaufsicherung (20-23) enthalten ist.

## Claims

1. A method for introducing a cleansing, disinfecting and/or deodorising active ingredient into sanitary installations, particularly into the flushing water of sanitary equipment, such as urinals or water closets, the active ingredient, with already reduced water pressure, being mixed with the inflowing flushing water, an upwardly closed storage reservoir for the active ingredient being provided, the bottom outflow opening of which dips into a mixing chamber which is connected at the top to the atmosphere and which may be emptied and filled at the bottom by means of a siphon, and the outlet of the siphon being in operative connection via a line with the water supply of the sanitary installation, **characterised in that** the active ingredient is fed drop by drop into a dosing space which is lowered compared with the base of the rest of the mixing chamber, which dosing space has a lateral opening, and **in that** first the part of the bottom outflow opening dispensing the drops and then an opening located higher and serving for the subsequent flow of air into the reservoir are closed by means of subsequently flowing active ingredient and/or by means of the water flowing in via the pressure line and the siphon, a defined quantity of active ingredient mixing with the water flowing in via the siphon into the mixing chamber during the flushing process and then emptying via the said water with reduced pressure of the flushing water line and with a negative pressure in the siphon and flowing into the flushing water line.

2. A method according to Claim 1, **characterised in that** the inflowing water is supplied tangentially to the inside wall via a narrowed passage.

3. A device for implementing the method according to Claim 1 or 2, for introducing a cleansing, disinfecting and/or deodorising active ingredient into sanitary installations, particularly into the flushing water of sanitary equipment, such as urinals (60) or water closets (70), the active ingredient (A), with already reduced water pressure, being mixed with the inflowing flushing water, an upwardly closed storage reservoir (2) for the active ingredient being provided, the bottom outflow opening of which dips into a mixing chamber (3) which is connected at the top to the atmosphere and which may be emptied and filled at the bottom by means of a siphon (25), and the outlet of the siphon being in operative connection via a line with the water supply of the sanitary installation, **characterised in that** a dosing needle (13) is provided, which comprises in the axial direction a fluid passage (14) which is connected to the storage reservoir (2), **in that** the bottom outflow opening (14u) of the dosing needle (13) opens in a lowered dosing space (27), and **in that** a separate opening (15') for the subsequent flow of air into the storage reservoir (2) is provided which projects into the dosing space (27) and is constricted at the top, so that the dosing space (27) fills drop by drop until the opening (15'), by means of the level (N₀) of the fluid (A; H₂O), stops a subsequent flow of air into the storage reservoir (2).

4. A device according to Claim 3, **characterised in that** the siphon (25) opens in a passage (28) present tangentially in the dosing space (27).

5. A device according to Claim 4, **characterised in that** the cross-section of the passage (28) is constricted compared with the cross-section of the siphon (25).

6. A device according to Claim 3, **characterised in that** the dosing needle (13) may be inserted into the bottle neck of the cover (3') of the storage reservoir (2).

7. A device according to Claim 3 or 5, **characterised in that** the dosing needle (13) has a fluid passage of less than 0.8 mm diameter and **in that** the air passage at the top is an indent of less than 1.0 mm depth.

8. A device according to Claim 7, **characterised in that** a chamfer (18) is provided at the bottom end of the dosing needle (13) which dips into the dosing chamber (27) and **in that** the opening (15) for the air passage leads to the highest point of the chamfer (18).

9. A device according to Claim 3, **characterised in that** the siphon (25) is designed as two parts and capable of being disassembled.

10. A device according to Claim 3, **characterised in that** an overflow safety mechanism (20-23) is contained in the mixing chamber (3).

## Revendications

1. Procédé d'introduction d'un agent actif nettoyant, désinfectant et/ou désodorisant dans des installations sanitaires, en particulier dans l'eau de chasse d'appareils sanitaires, tels qu'urinoirs ou toilettes, dans lequel l'agent actif, avec une pression d'eau déjà réduite, est mélangé à l'eau de chasse entrant dans lequel il est prévu un réservoir fermé en partie haute pour l'agent actif, dont l'ouverture de sortie inférieure plonge dans un compartiment de mélange, qui est relié du côté supérieur à l'atmosphère et peut être vidé et rempli du côté inférieur par un siphon, et dans lequel la sortie du siphon est en liaison active, par l'intermédiaire d'une conduite, avec l'arrivée d'eau de l'installation sanitaire, **caractérisé en ce que** l'agent actif est envoyé goutte à goutte dans un espace de dosage, abaissé par rapport au fond du reste du compartiment de mélange et muni d'une ouverture latérale, et que la partie cédant les gouttes de l'ouverture de sortie inférieure est d'abord fermée, puis une ouverture placée plus en hauteur, servant au post-écoulement d'air dans le réservoir, par l'agent actif continuant à s'écouler et/ou par l'eau admise par l'intermédiaire de la conduite de pression et du siphon, une quantité définie d'agent actif se mélangeant à l'eau, admise par l'intermédiaire du siphon dans le compartiment de mélange pendant l'opération de chasse, et se vidant ensuite par l'intermédiaire de l'eau, avec une pression réduite de la conduite d'eau de chasse et une dépression dans le siphon, et s'écoulant dans la conduite d'eau de chasse.

2. Procédé suivant la revendication 1, **caractérisé en ce que** l'eau d'admission est envoyée tangentiellement à la paroi intérieure par un passage rétréci.

3. Dispositif pour la mise en oeuvre du procédé suivant l'une des revendications 1 et 2, pour l'introduction d'un agent actif nettoyant, désinfectant et/ou désodorisant dans des installations sanitaires, en particulier dans l'eau de chasse d'appareils sanitaires, tels qu'urinoirs (60) ou toilettes (70), dans lequel l'agent actif (A), avec une pression d'eau déjà réduite, est mélangé à l'eau de chasse entrant, dans lequel il est prévu un réservoir (2) fermé en partie haute pour l'agent actif, dont l'ouverture de sortie inférieure plonge dans un compartiment de mélange (3), qui est relié du côté supérieur à l'atmosphère et peut être vidé et rempli du côté inférieur par un siphon (25), et dans lequel la sortie du siphon est en liaison active, par l'intermédiaire d'une conduite, avec l'arrivée d'eau de l'installation sanitaire, **caractérisé en ce qu'**il est prévu une aiguille de dosage (13), qui présente dans la direction axiale un passage de liquide (14) raccordé au réservoir (2), que l'ouverture de sortie inférieure (14u) de l'aiguille de dosage (13) débouche dans un espace de dosage (27) abaissé, et qu'il est prévu une ouverture séparée (15') pour le post-écoulement d'air dans le réservoir (2), qui pénètre dans l'espace de dosage (27) et est rétrécie du côté supérieur, de sorte que l'espace de dosage (27) se remplit goutte à goutte, jusqu'à ce que l'ouverture (15') arrête, par le niveau (N₀) du liquide (A ; H₂O), un post-écoulement d'air dans le réservoir (2).

4. Dispositif suivant la revendication 3, **caractérisé en ce que** le siphon (25) débouche dans un passage (28) prévu tangentiellement dans l'espace de dosage (27).

5. Dispositif suivant la revendication 4, **caractérisé en ce que** la section transversale du passage (28) est rétrécie par rapport à la section transversale du siphon (25).

6. Dispositif suivant la revendication 3, **caractérisé en ce que** l'aiguille de dosage (13) peut être insérée dans le goulot du couvercle (3') du réservoir (2).

7. Dispositif suivant la revendication 3 ou 5, **caractérisé en ce que** l'aiguille de dosage (13) présente un passage de liquide de moins de 0,8 mm, et que le passage d'air du côté supérieur est une entaille de moins de 1,0 mm de profondeur.

8. Dispositif suivant la revendication 7, **caractérisé en ce qu'**un chanfrein (18), qui plonge dans le compartiment de dosage (27), est prévu sur l'extrémité inférieure de l'aiguille de dosage (13), et que l'ouverture (15) pour le passage d'air mène au point le plus haut du chanfrein (18).

9. Dispositif suivant la revendication 3, **caractérisé en ce que** le siphon (25) est configuré en deux parties et est démontable.

10. Dispositif suivant la revendication 3, **caractérisé en ce qu'**une sécurité de débordement (20 - 23) est contenu dans le compartiment de mélange (3).
